# FASCICULE DE BREVET EUROPEEN

(11) **EP 0 774 032 B1**
(45) Date de publication et mention de la délivrance du brevet: **07.10.1998**
(21) Numéro de dépôt: 95943535.5
(22) Date de dépôt: 18.07.1995
(51) Int. Cl.: E04F 11/02

(54) **ESCALIER A CONFIGURATION VARIABLE**
VARIABEL GESTALTETE TREPPE
ADJUSTABLE STAIRCASE

(30) Priorité: 18.07.1994 FR 9408850
(43) Date de publication de la demande: 21.05.1997
(73) Titulaire: Lesage, Gilles, 91660 Mereville (FR)
(72) Inventeur: Lesage, Gilles, 91660 Mereville (FR)
(74) Mandataire: Pontet, Bernard
(86) Numéro de dépôt international: FR9500964
(87) Numéro de publication internationale: WO9602716

(56) Documents cités:
- EP-A- 0 033 045
- DE-A- 1 778 509
- DE-A- 2 509 464
- DE-A- 3 421 627
- FR-A- 1 581 070
- FR-A- 2 114 749

## Description

La présente invention concerne un escalier à configuration variable.

Pour tenir compte de chaque configuration particulière, qui détermine l'inclinaison des limons et la distance entre marches, ou peut fabriquer des escaliers sur mesure, qui sont livrés assemblés, ou qui sont au contraire assemblés sur site. De tels escaliers sont coûteux aussi bien à fabriquer qu'à installer.

Certains escaliers connus ont une configuration réglable mais leurs pièces constitutives demeurent coûteuses. On connaît ainsi d'après le DE-A-1 778 509 un escalier dont les marches présentent sur chaque côté deux cornières percées d'un trou pour permettre le serrage en position réglable dans une glissière des limons. Ces marches sont coûteuses à fabriquer avec plusieurs pièces soudées. Il faut avoir en stock des marches différentes pour les différentes largeurs d'escalier. La rigidité de l'escalier est fonction de la rigidité des cornières.

Le but de l'invention est de proposer un escalier à configuration variable qui soit particulièrement simple à réaliser et à installer.

Suivant l'invention, l'escalier à configuration variable comprend deux limons parallèles, des marches destinées à s'étendre parallèlement les unes aux autres chacune entre les deux limons, et des moyens pour fixer les marches en position réglable entre les deux limons, caractérisé en ce que les moyens de fixation comprennent pour chaque marche au moins une tige s'étendant sur toute la largeur de la marche et à chaque extrémité de laquelle est monté un moyen de serrage respectif pour solliciter les deux limons l'un vers l'autre avec compression de la marche formant entretoise.

Comme les marches se fixent à la manière de simples entretoises entre les limons, elles peuvent si on le désire être obtenues par simple tronçonnage d'un profilé. Il n'y a plus à leur ajouter des ailes de fixation latérales. Le montage est très rapide, et la rigidité de l'ensemble obtenu est améliorée grâce à l'entretoisement rigide et comprimé que les marches définissent entre les limons. La présence d'au moins une tige sur toute la largeur de la marche renforce celle-ci à l'encontre de la flexion sous le poids du ou des utilisateurs. Pour réaliser un escalier ayant une largeur déterminée, il suffit de tronçonner le profilé des marches à la longueur correspondante, et d'utiliser des tiges de longueur également correspondante.

Le montage de l'escalier peut être une opération simple et rapide, ne nécessitant ni qualification particulière, ni outillage complexe. Les moyens de serrage peuvent être amovibles, permettant de démonter l'escalier et de la remonter sur un autre site, avec une autre configuration.

Cet escalier à configuration variable dont les marches et les deux limons sont de préférence constitués en profilés d'aluminium, peut présenter d'autres caractéristiques telles que décrites dans les revendications. Les limons peuvent être renforcés par des pièces en acier coulissantes à l'intérieur du profilé d'aluminium. Et pour faciliter encore la fixation de l'escalier à la fois sur le sol et au sommet de la paroi verticale contre laquelle l'escalier est posé, des équerres vissables et des secteurs peuvent être fournis avec l'escalier.

L'escalier peut être commercialisé en kit.

D'autres particularités et avantages de l'invention ressortiront encore de la description ci-après, relative à des exemples non limitatifs, en se référant au dessin dans lequel :
- la figure 1 est une vue en perspective d'une marche de l'escalier et de deux limons avec un arrachement montrant le moyen fixant la marche au limon ;
- la figure 2 est une vue du dessus de l'escalier montrant une marche, les profilés des deux limons latéraux et quatre moyens de fixation correspondants ;
- la figure 3 est une vue en détail de l'un des moyens de fixation ;
- la figure 4 est une vue de côté montrant le limon latéral incliné et par transparence deux marches horizontales successives ainsi que leurs moyens de fixation associés, une autre inclinaison possible du limon étant représentée en traits pointillés ;
- la figure 5 est une vue de côté montrant un limon latéral complet et les moyens pour fixer ce limon au sol et à plat contre la paroi verticale contre laquelle l'escalier est appuyé ;
- la figure 6 est une vue en perspective de la pièce pouvant être découpée en deux secteurs adaptables aux extrémités du limon ;
- la figure 7 est une vue de côté montrant un limon latéral complet en position sur site et les deux secteurs adaptables aux extrémités du limon ; et
- la figure 8 est une vue en coupe d'une variante de réalisation d'une marche.

Dans l'exemple présenté aux figures, l'escalier comprend deux parties latérales - ou limons - (1) en profilé d'aluminium et des marches (2) s'étendant parallèlement les unes aux autres chacune entre les deux limons.

La paroi (3) de chaque profilé ou limon, tournée vers l'autre limon, est prolongée le long de chacun de ses bords par deux ailes de serrage (4) terminées chacune par une nervure de guidage (6) coudée en direction opposée à l'autre limon. Les deux bords latéraux de la marche se placent contre la paroi (3) des deux limons opposés.

Au voisinage des quatre angles de chaque marche sont montés quatre sabots pivotants (7, 8) présentant chacun une rainure (9).

Chaque sabot est, au moins avant serrage, librement orientable par rapport au plan de la marche autour d'un axe (39) parallèle à la largeur de la marche.

Mais lorsque l'escalier est assemblé, chaque sabot est immobilisé pour éviter les rotations autour de son axe (39) par rapport au limon correspondant. Pour cela, les rainures (9) des sabots chevauchent les nervures (6) parallèles à la direction longitudinale du limon (1).

Chaque sabot comprend deux faces de serrage. Ces deux faces de serrage sont situées de part et d'autre de la rainure (9) sur chaque sabot. Elles ont un décalage correspondant à l'épaisseur de l'aile (4). L'une (38) (fig.3) est conçue pour s'appuyer contre le bord latéral correspondant de la marche, et l'autre (11) est conçue pour s'appuyer contre une face de serrage (41) du limon opposée à la marche, et portée par l'aile de serrage (4).

Les deux sabots antérieurs (7), situés aux deux extrémités du nez de marche (12), sont traversés par une tige filetée antérieure commune (13) s'étendant à l'intérieur de la marche le long du nez de marche, dans un logement de diamètre très légèrement supérieur à celui de cette tige. Ainsi, la tige filetée antérieure (13), est simplement mobile en rotation à l'intérieur du nez de marche, sans pouvoir s'éloigner du nez de marche.

Les deux sabots postérieurs (8), voisins du bord arrière (14) de la marche, sont identiques aux sabots antérieurs (7). Ils sont traversés par une tige filetée postérieure (16) commune passant à l'intérieur de la marche. Par contre, cette tige filetée postérieure (16) peut coulisser librement dans un logement (19) situé à l'intérieur de la marche et sous le plan supérieur P de la marche (2). Ce logement (19) s'étend le long du bord arrière (14) de la marche avec une certaine profondeur en direction du nez de marche, et une hauteur très légèrement supérieure au diamètre de la tige filetée (16). Ainsi la tige filetée postérieure (16) de chaque marche est située à distance librement réglable de la tige filetée antérieure (13). Chaque sabot est associé à un écrou (17) vissé sur la tige filetée.

Chaque sabot peut, par vissage de l'écrou (17) sur la tige filetée correspondante, être sollicité vers la marche qui le porte. Les sabots serrent ainsi les limons contre les marches, lesquelles forment entretoises entre les limons. En outre, les tiges filetées renforcent les marches à l'encontre de la flexion. La marche (2) sera ainsi fixée sur les deux limons dans une position librement choisie par l'utilisateur.

Ainsi, en plaçant les sabots antérieurs (7) des différentes marches à distance choisie entre eux, on règle la hauteur de marche de l'escalier.

En outre, avant serrage des sabots, on peut faire pivoter la marche (2) autour de la tige antérieure (13) pour plus ou moins décaler les sabots postérieurs (8) par rapport aux sabots antérieurs (7) de la marche relativement à la longueur des limons. Ceci fait corrélativement varier la distance entre les tiges antérieure (13) et postérieure (16) de la marche, moyennant coulissement de la tige postérieure (16) dans le logement (19). On règle ainsi l'inclinaison que l'on prévoit de donner aux limons lorsque l'escalier sera installé, étant entendu que l'on souhaite généralement que le plan P des marches soit horizontal.

Malgré cette grande mobilité de la marche avant serrage des sabots, les risques d'accident dus en service au desserrage ou mauvais serrage d'un sabot sont très limités. En effet, chaque sabot antérieur (7) et postérieur (8) comprend une face de retenue (36 ; 46) qui en service est parallèle et adjacente à une face de soutien longitudinale (37 ; 47) ménagée sur le limon de façon à être orientée vers le haut lorsque le limon est en position inclinée dans l'escalier installé. Ainsi, même en cas de desserrage d'un moyen de serrage (7 ou 8), l'appui de la face de retenue (36 ou 46) sur la face de soutien longitudinale (37 ou 47) s'oppose au mouvement de la marche vers le bas sous l'action du poids de l'utilisateur de l'escalier.

Pour que la fixation des marches soit stable, il faut une distance suffisante entre les sabots antérieurs (7) et postérieurs (8). Ceci doit être réalisé même lorsque la tige postérieure (16) est en butée contre l'extrémité du logement (19) la plus proche du nez de marche c'est-à-dire lorsqu'elle est rapprochée au maximum de la tige antérieure (13), donc lorsque l'angle entre le plan de la marche et la direction longitudinale des limons est maximum (cas d'un escalier très raide). Autrement dit, il faut que la distance entre les deux ailes de guidage (6) d'un même limon soit elle-même suffisante. Mais ceci impose que la marche ait une profondeur (distance entre le nez (12) et le bord arrière (14)) suffisante pour que les deux tiges filetées puissent aussi prendre entre elles une distance plus grande correspondant à la position d'angle minimum prévue entre les marches et la direction longitudinale des limons (cas d'un escalier très peu raide). On tend alors à aboutir à des marches inutilement profondes, notamment au regard de la profondeur standard. Pour remédier à cet inconvénient, le logement (19) dans lequel la tige postérieure (16) peut coulisser pour s'éloigner plus ou moins de la tige antérieure (13) est terminé, le long du bord arrière (14) de la marche, par un décrochement (21) qui est tel que les deux positions extrêmes de la tige postérieure (16) sont sur une ligne L (Fig. 4) inclinée vers l'arrière par rapport au plan de la marche. Ceci permet d'abaisser la tige arrière par rapport au plan P de la marche, autrement dit de relever l'arrière de la marche par rapport au plan défini par les deux tiges (13, 16). On gagne ainsi quelques degrés d'angle d'inclinaison des marches sans augmentation correspondante de leur profondeur.

Chaque limon a un corps de profilé creux (22) de section générale rectangulaire dans lequel on peut glisser un profilé de renfort (42) (partie droite de la figure 2), par exemple en acier, notamment en vue de réduire la flexibilité des escaliers de grande longueur.

Le corps de profilé creux présente le long de ses faces intérieures avant et arrière, parallèles à l'axe de flexion X du limon, deux nervures longitudinales (23) permettant au profilé de renfort de coulisser sans jeu, mais sans frottement excessif, à l'intérieur du corps creux (22). Lorsque les limons tendent à fléchir, ils en sont empêchés par l'appui des nervures (23) contre le profilé de renfort (42).

Le profil de chaque limon présente également deux appendices de renfort (24) et (26). Le premier (24) est raccordé à la face avant du corps creux (22) orientée vers le nez de marche. Le second (26) est raccordé à la face arrière du corps creux (22) orientée vers le bord arrière de la marche.

L'appendice avant (24) comporte sur sa face tournée à l'opposé de l'autre limon, une rainure (27) profilée en T pour la fixation d'accessoires tels qu'un garde-corps.

Comme cela est visible sur la figure 5, pour la fixation des limons au sol, il est prévu des équerres (28) fixables en position angulaire réglable contre la face extérieure des limons, de manière que l'aile libre (29) de ces équerres soit appuyée sur le sol (31) et puisse y être vissée.

Les même équerres (28) sont utilisables pour la fixation (1) des limons au palier supérieur (32) que l'échelle permet d'atteindre. Dans ce cas l'équerre est placée de façon que son aile libre (29) soit orientée verticalement et puisse être vissée à plat contre la paroi verticale (33) contre laquelle l'escalier est appuyé.

Pour la fixation des équerres (28), on peut notamment exploiter la présence de la rainure (27) et/ou percer des trous additionnels dans la paroi du corps creux (22) et/ou de l'appendice (26).

Dans l'exemple présenté à la figure 6, l'escalier comprend en outre pour chaque limon une pièce (51), notamment en bois, comprenant deux faces (52) à angle droit et une face cylindrique (53) ayant pour axe géométrique l'arête (54) entre les deux faces à angle droit (52). Chaque face (52) porte un tenon rectangulaire (56) emboîtable dans le corps creux (22) des limons. Une fois déterminé l'angle d'inclinaison (A) qu'auront les limons sur site (figure 7), on découpe la pièce (51) selon le plan (B) passant par l'arête (54) et formant le même angle (A) avec une des faces (52). Il suffit ensuite de fixer les deux morceaux (57) ainsi obtenus aux deux extrémités d'un même limon en emboîtant le tenon (56) dans l'extrémité du corps creux (22) du limon pour combler l'intervalle en forme de secteur entre chaque extrémité des limons d'une part le sol (31) et respectivement la paroi verticale (33) d'autre part.

On peut soit fixer les secteurs (57) au sol (31) et respectivement sur la paroi (33) pour assurer grâce à eux la fixation de l'escalier mais on peut aussi utiliser les secteurs (57) comme pièces de finition et assurer la fixation au moyen de montures telles que (28) (figure 5).

Un escalier tel que décrit jusqu'à présent peut être commercialisé en kit. Dans ce cas, l'installateur de l'escalier selon l'invention détermine, d'après la dénivellation et l'inclinaison de l'escalier qu'il veut réaliser, la longueur des limons et le nombre de marches nécessaires. Il achète deux limons réalisés à partir de profilé coupé à longueur, et le nombre de marches désiré. Puis il monte, règle et fixe les marches, place éventuellement les secteurs puis fixe l'escalier grâce aux équerres.

Les escaliers des exemples décrits sont entièrement démontables puis réinstallables sur un autre site. Ceci est particulièrement intéressant par exemple pour l'équipement des chantiers.

Dans l'exemple représenté à la figure 4, chaque marche est réalisée en deux demi-marches 61, 62 reliées l'une à l'autre par encliquetage 63. La jointure ainsi réalisée est parallèle à la largeur de la marche, c'est-à-dire perpendiculaire au plan de la figure 4. Un profilé d'aluminium pour des marches réalisées d'un seul tenant serait, en raison des grandes dimensions de son profil, beaucoup plus coûteux à réaliser que les profilés d'aluminium permettant d'obtenir les demi-marches.

Dans l'exemple représenté à la figure 8, on retrouve cette structure. Toutefois, le profil de la demi-marche arrière présente un renflement 64 sur sa face inférieure. Ceci est utile pour accroître la rigidité des marches lorsque la largeur de l'escalier est relativement grande.

Selon une variante non représentée, le renfort peut être assuré par un troisième profilé, plus haut que les demi-marches 61 et 62 de la figure 4, et qui, par encliquetage, s'insère entre les demi-marches 61 et 62 de la figure 4, soit dans tous les cas, soit seulement lorsqu'il faut réaliser un escalier relativement large.

Bien entendu l'invention n'est pas limitée aux exemples décrits et représentés. Par exemple l'appui de retenue entre les sabots antérieurs et les limons pourrait être réalisé entre la face supérieure de l'aile de guidage antérieure (6) et la face adjacente du sabot.

Pour la liaison des extrémités de limons avec le sol (31) et la paroi verticale (33) on peut encore réaliser des embouts pouvant être fixés aux extrémités de limon par exemple par emmanchement dans le corps creux, et à chacun desquels est articulé selon un axe parallèle à la largeur des marches une équerre dont l'aile libre peut être fixée contre le sol (31) ou respectivement la paroi verticale (33).

## Revendications

1. Escalier à configuration variable comprenant deux limons (1) parallèles, des marches (2) destinées à s'étendre parallèlement les unes aux autres chacune entre les deux limons, et des moyens pour fixer les marches en position réglable entre les deux limons, caractérisé en ce que les moyens de fixation comprennent pour chaque marche au moins une tige (13 ou 16) s'étendant sur toute la largeur de la marche et à chaque extrémité de laquelle est monté un moyen de serrage respectif pour solliciter les deux limons l'un vers l'autre avec compression de la marche formant entretoise.

2. Escalier selon la revendication 1, caractérisé en ce que chaque moyen de serrage comprend un écrou vissé (17) sur l'extrémité correspondante de la tige (13 ou 16) pour solliciter les deux limons (1) contre les deux faces latérales de la marche (2).

3. Escalier selon la revendication 1 ou 2, caractérisé en ce que les marches sont réalisées à partir de tronçons profilés.

4. Escalier selon l'une des revendications 1 à 4, caractérisé en ce que les moyens de fixation comprennent, pour chaque marche (2), deux tiges espacées l'une de l'autre dans le sens de la profondeur de la marche, et associées chacune à un moyen de serrage à chacune de ses extrémités, les moyens de serrage de l'une au moins des tiges étant réglables en position le long des limons.

5. Escalier selon la revendication 4, caractérisé en ce que pour permettre de régler une orientation des marches par rapport à la direction longitudinale des limons (1), l'une au moins des tiges est déplaçable dans le sens de la profondeur de la marche.

6. Escalier selon la revendication 5, caractérisé en ce que chaque marche (2) comporte pour la tige déplaçable un guidage dont les deux extrémités sont sur une ligne inclinée vers le bord arrière de la marche, relativement au plan de la marche.

7. Escalier selon l'une des revendications 1 à 6, caractérisé en ce que les moyens de serrage (7 ou 8, 13 ou 16, 17) sont conçus pour exercer le serrage sur une glissière de réglage (4, 5) portée par le limon.

8. Escalier selon l'une des revendications 1 à 7, caractérisé en ce que les moyens de serrage sont, au moins avant serrage, librement orientables par rapport au plan de la marche, et comprennent une face de retenue (36 ou 46) qui est parallèle et adjacente à une face de soutien longitudinale (37 ou 47) ménagée sur les limons de façon à être orientée vers le haut lorsque l'escalier est installé, de sorte que même en cas de desserrage d'un moyen de serrage le mouvement de la marche vers le bas sous l'action du poids de l'utilisateur de l'escalier est combattu par appui de la face de retenue (36 ou 46) sur la face de soutien (37 ou 47).

9. Escalier selon l'une des revendications 1 à 8, caractérisé en ce que chaque moyen de serrage comprend un sabot orientable (7 ou 8) selon un axe parallèle à la largeur de la marche, et des moyens pour immobiliser le sabot par rapport au limon correspondant à l'encontre des rotations autour dudit axe.

10. Escalier selon la revendication 9, caractérisé en ce que les moyens d'immobilisation sont des moyens d'accouplement à nervure (6) et rainure (9) parallèles à la direction longitudinale du limon (1).

11. Escalier selon la revendication 10, caractérisé en ce que chaque limon comprend deux ailes de serrage opposées adjacentes au bord latéral de la marche, et raccordées par un coude chacune à ladite nervure (6) qui est dirigée à l'opposé de la marche, et en ce que chaque sabot comprend une rainure (9) pour chevaucher la nervure (6) et une face de serrage (11) pour s'appuyer sur l'aile de serrage (4).

12. Escalier selon l'une des revendications 1 à 8, caractérisé en ce que chaque moyen de serrage comprend un sabot ayant deux faces de serrage, l'une (38) pour s'appuyer contre un bord latéral de la marche, l'autre (11) pour s'appuyer contre une face (41) de limon opposée à la marche, et des moyens (13 ou 16, 17) pour solliciter le sabot vers la marche.

13. Escalier selon l'une quelconque des revendications 1 à 12, caractérisé en ce que chaque limon est réalisé à partir d'un profilé d'aluminium creux (22).

14. Escalier selon l'une quelconque des revendications 1 à 13, caractérisé en ce que le profilé creux comporte un corps en caisson (22) dont au moins une face intérieure parallèle à l'axe de flexion présente au moins une nervure longitudinale (23).

15. Escalier selon l'une quelconque des revendications 1 à 14, caractérisé en ce que chaque profilé creux (22) peut contenir un moyen de renfort longitudinal (42), notamment en acier.

16. Escalier selon l'une quelconque des revendications 1 à 15, caractérisé en ce que chaque limon comprend un moyen profilé (27) pour la fixation d'accessoires tels qu'un garde-corps.

17. Escalier selon l'une quelconque des revendications 1 à 16, caractérisé par des montures universelles (28) pouvant être fixées contre les faces extérieures des limons au voisinage de chacune de leurs extrémités et comprenant une aile en équerre (29) pour la fixation sur le sol (31) ou respectivement sur une paroi verticale (33) contre laquelle l'escalier est appuyé.

18. Escalier selon l'une quelconque des revendications 1 à 17, caractérisé par des pièces (51) dont deux faces à angle droit comportent des moyens de fixation aux extrémités de limon, et qui sont séparables en deux secteurs dont les angles sont choisis en fonction de l'inclinaison des limons.

19. Escalier selon l'une quelconque des revendications 1 à 18, caractérisé en ce que les marches (2) sont fixables de manière amovible aux limons (1).

20. Escalier selon l'une des revendications 1 à 19, caractérisé en ce que les marches sont réalisées à partir d'au moins deux profilés (61, 62) fixés l'un à l'autre, réunis par une jointure (63) s'étendant selon la largeur des marches.

## Patentansprüche

1. Variabel gestaltete Treppe, mit zwei parallelen Treppenwangen (1), Treppenstufen (2), die dazu bestimmt sind, sich parallel zueinander jeweils zwischen den beiden Treppenwangen zu erstrecken, und Mitteln zur Befestigung der Treppenstufen in einstellbarer Position zwischen den beiden Treppenwangen, dadurch gekennzeichnet, daß die Befestigungsmittel für jede Treppenstufe mindestens eine Stange (13 oder 16) umfassen, die sich über die gesamte Breite der Treppenstufe erstreckt und an deren jeweiligen Enden ein Festklemmelement montiert ist, um die beiden Treppenwangen zueinanderzudrücken, wobei die Treppenstufe, die eine Querstrebe bildet, zusammengedrückt wird.

2. Treppe nach Anspruch 1, dadurch gekennzeichnet, daß jedes Festklemmelement eine Schraubenmutter (17) an dem entsprechenden Ende der Stange (13 oder 16) umfaßt, um die beiden Treppenwangen (1) gegen die beiden Seitenflächen der Treppenstufe (2) zu drücken.

3. Treppe nach Anspruch 1 oder 2, dadurch gekennzeichnet, daß die Treppenstufen aus Profilabschnitten hergestellt sind.

4. Treppe nach einem der Ansprüche 1 bis 4, dadurch gekennzeichnet, daß die Befestigungsmittel für jede Treppenstufe (2) zwei voneinander in die Richtung der Tiefe der Treppenstufe entfernte Stangen umfassen, die jeweils mit einem Festklemmelement an jedem ihrer Enden verbunden sind, wobei die Festklemmelemente von mindestens einer der Stangen in ihrer Position entlang der Treppenwangen einstellbar sind.

5. Treppe nach Anspruch 4, dadurch gekennzeichnet, daß, um die Einstellung einer Ausrichtung der Treppenstufen in bezug zu der Längsrichtung der Treppenwangen (1) zu ermöglichen, mindestens eine der Stangen in die Richtung der Tiefe der Treppenstufe verschiebbar ist.

6. Treppe nach Anspruch 5, dadurch gekennzeichnet, daß jede Treppenstufe (2) für die verschiebbare Stange eine Führung umfaßt, deren beide Enden sich auf einer zum hinteren Rand der Treppenstufe geneigten Linie relativ zur Ebene der Treppenstufe befinden.

7. Treppe nach einem der Ansprüche 1 bis 6, dadurch gekennzeichnet, daß die Festklemmelemente (7 oder 8, 13 oder 16, 17) derart ausgeführt sind, daß sie das Festklemmen auf einer Einstellschiene (4, 5), die von der Treppenwange getragen wird, ausüben.

8. Treppe nach einem der Ansprüche 1 bis 7, dadurch gekennzeichnet, daß die Festklemmelemente zumindest vor dem Festklemmen frei in bezug zu der Ebene der Treppe ausrichtbar sind und eine Haltefläche (36 oder 46) umfassen, die zu einer Längsstützfläche (37 oder 47) parallel und an diese angrenzend ist, welche auf den Treppenwangen derart angeordnet ist, daß sie nach oben ausgerichtet ist, wenn die Treppe installiert ist, so daß auch im Falle von Lockerung eines Festklemmelements die Bewegung der Treppenstufe nach unten unter der Wirkung des Gewichtes des Verwenders der Treppe durch Abstützung der Haltefläche (36 oder 46) auf der Stützfläche (37 oder 47) bekämpft wird.

9. Treppe nach einem der Ansprüche 1 bis 8, dadurch gekennzeichnet, daß jedes Festklemmelement einen um eine zu der Breite der Treppenstufe parallelen Achse ausrichtbaren Schuh (7 oder 8) und Mittel zur Feststellung des Schuhs in bezug zu der entsprechenden Treppenwange entgegen die Drehungen um diese Achse umfaßt.

10. Treppe nach Anspruch 9, dadurch gekennzeichnet, daß die Feststellmittel Kupplungsmittel mit Rippe (6) und Nut (9) sind, die zur Längsrichtung der Treppenwange (1) parallel sind.

11. Treppe nach Anspruch 10, dadurch gekennzeichnet, daß jede Treppenwange zwei Festklemmflügel umfaßt, die einander gegenüberliegen und an den Seitenrand der Treppenstufe angrenzen und durch ein Kniestück jeweils an die Rippe (6) angeschlossen sind, die der Treppe entgegen ausgerichtet ist, und daß jeder Schuh eine Nut (9), um die Rippe (6) zu übergreifen und eine Festklemmfläche (11), um sich auf dem Festklemmflügel (4) aufzustützen, umfaßt.

12. Treppe nach einem der Ansprüche 1 bis 8, dadurch gekennzeichnet, daß jedes Festklemmelement einen Schuh umfaßt, der zwei Festklemmflächen aufweist, eine (38) für die Abstützung gegen einen Seitenrand der Treppenstufe und die andere (11) für die Abstutzung gegen eine von der Treppenstufe abgewandte Fläche (41) der Treppenwange, und Mittel (13 oder 16, 17) umfaßt, um den Schuh zu der Treppenstufe zu drücken.

13. Treppe nach einem der Ansprüche 1 bis 12, dadurch gekennzeichnet, daß jede Treppenwange aus einem Aluminium-hohlprofil (22) hergestellt ist.

14. Treppe nach einem der Ansprüche 1 bis 13, dadurch gekennzeichnet, daß das Hohlprofil einen kastenförmigen Körper (22) umfaßt, von dem mindestens eine Innenfläche, die zu der Biegeachse parallel ist, mindestens eine Längsrippe (23) aufweist.

15. Treppe nach einem der Ansprüche 1 bis 14, dadurch gekennzeichnet, daß jedes Hohlprofil (22) ein Längsverstärkungsmittel (42), insbesondere aus Stahl, beinhalten kann.

16. Treppe nach einem der Ansprüche 1 bis 15, dadurch gekennzeichnet, daß jede Treppenwange ein Profilmittel (27) für die Befestigung von Zubehörteilen, wie beispielsweise eines Geländers , umfaßt.

17. Treppe nach einem der Ansprüche 1 bis 16, gekennzeichnet durch Universalbeschläge (28), die gegen die Außenflächen der Treppenwangen in der Nähe jedes ihrer Enden befestigt werden können und einen Winkelflügel (29) für die Befestigung am Boden (31) bzw. an einer vertikalen Wand (33), gegen die die Treppe gestützt ist, umfassen.

18. Treppe nach einem der Ansprüche 1 bis 17, gekennzeichnet durch Teile (51), von denen zwei rechtwinkelige Flächen Mittel zur Befestigung an den Enden der Treppenwange umfassen und die in zwei Sektoren getrennt werden können, deren Winkel in Abhängigkeit von der Neigung der Treppenwangen ausgewählt werden.

19. Treppe nach einem der Ansprüche 1 bis 18, dadurch gekennzeichnet, daß die Treppenstufen (2) abnehmbar an den Treppenwangen (1) befestigt werden können.

20. Treppe nach einem der Ansprüche 1 bis 19, dadurch gekennzeichnet, daß die Treppen aus mindestens zwei Profilen (61, 62) hergestellt sind, die aneinander befestigt sind und durch eine Verbindungsstelle (63), die sich entlang der Breite der Treppenstufen erstreckt, verbunden sind.

## Claims

1. Steps having a variable configuration comprising two parallel strings (1), treads (2) intended to extend parallel to one another each between the two strings, and means of fixing the treads in an adjustable position between the two strings, characterized in that the fixing means comprise for each tread at least one rod (13 or 16) extending over the whole width of the tread and at each end of which a respective clamping means is fitted in order to press the two strings one towards the other with compression of the tread forming a strut.

2. Steps according to claim 1, characterized in that each clamping means comprises a nut (17) screwed on the corresponding end of the rod (13 or 16) in order to press the two strings (1) against the two lateral faces of the tread (2).

3. Steps according to claim 1 or 2, characterized in that the treads are made from profiled cut sections.

4. Steps according to one of claims 1 to 4, characterized in that the fixing means comprise, for each tread (2), two rods spaced apart from each other in the direction of the depth of the tread, and each associated with a clamping means at each of its ends, the clamping means of at least one of the rods being adjustable as regards position along the strings.

5. Steps according to claim 4, characterized in that, in order to permit adjustment of an orientation of the treads relative to the longitudinal direction of the strings (1), at least one of the rods is displaceable in the direction of the depth of the tread.

6. Steps according to claim 5, characterized in that each tread (2) comprises, for the displaceable rod, a guide, the two ends of which are on a line inclined towards the rear edge of the tread, relative to the plane of the tread.

7. Steps according to one of claims 1 to 6, characterized in that the clamping means (7 or 8, 13 or 16, 17) are designed so as to exert the clamping on an adjustment slide (4, 5) borne by the string.

8. Steps according to one of claims 1 to 7, characterized in that the clamping means are, at least prior to clamping, freely pivotable relative to the plane of the tread, and comprise a retaining face (36 or 46) which is parallel and adjacent to a longitudinal support face (37 or 47) arranged on the strings in such a way as to be directed upwards when the steps are installed, in such a way that even in the case of loosening of a clamping means the downward movement of the tread under the action of the weight of the person using the steps is countered by resting of the retaining face (36 or 46) on the support face (37 or 47).

9. Steps according to one of claims 1 to 8, characterized in that each clamping means comprises a block (7 or 8) which is pivotable along an axis parallel to the width of the tread, and means of immobilizing the block relative to the corresponding string against rotations about the said axis.

10. Steps according to claim 9, characterized in that the means of immobilization are coupling means of a rib (6) and groove (9) type, the rib (6) and groove (9) being parallel to the longitudinal direction of the string (1).

11. Steps according to claim 10, characterized in that each string comprises two opposed clamping flanges adjacent to the lateral edge of the tread, and connected by a bend each to the said rib (6) which is directed away from the tread, and in that each block comprises a groove (9) in order to straddle the rib (6) and a clamping face (11) in order to rest on the clamping flange (4).

12. Steps according to one of claims 1 to 8, characterized in that each clamping means comprises a block having two clamping faces, one (38) for resting against a lateral edge of the tread, the other (11) for resting against a string face (41) facing away from the tread, and means (13 or 16, 17) for pressing the block towards the tread.

13. Steps according to any one of claims 1 to 12, characterized in that each string is made from a hollow aluminium profiled section (22).

14. Steps according to any one of claims 1 to 13, characterized in that the hollow profiled section comprises a body in the form of a box (22), of which at least one inside face parallel to the bending axis has at least one longitudinal rib (23).

15. Steps according to any one of claims 1 to 14, characterized in that each hollow profiled section (22) can contain a longitudinal reinforcing means (42), in particular made of steel.

16. Steps according to any one of claims 1 to 15, characterized in that each string comprises a profiled means (27) for the fixing of accessories such as a handrail.

17. Steps according to any one of claims 1 to 16, characterized by universal mountings (28) that can be fixed against the outer faces of the strings in the vicinity of each of their ends and comprising a flange in the form of an angle-iron (29) for fixing on the ground (31) or respectively on a vertical wall (33) against which the steps are rested.

18. Steps according to any one of claims 1 to 17, characterized by elements (51) of which two faces at right angles comprise means of fixing to the string ends, and which are separable into two sectors, the angles of which are chosen as a function of the slope of the strings.

19. Steps according to any one of claims 1 to 18, characterized in that the treads (2) can be fixed in a detachable manner to the strings (1).

20. Steps according to one of claims 1 to 19, characterized in that the treads are made from at least two profiled sections (61, 62) fixed to each other, joined by a joint (63) extending along the width of the treads.
